# FASCICULE DE BREVET EUROPEEN

(11) **EP 3 083 451 B1**
(45) Date de publication et mention de la délivrance du brevet: **06.06.2018**
(21) Numéro de dépôt: 14830844.8
(22) Date de dépôt: 19.12.2014
(51) Int. Cl.: B65D 88/78, E21B 37/06

(54) **PROCÉDÉ D'INJECTION DE FLUIDES DANS UNE INSTALLATION SOUS-MARINE**
VERFAHREN ZUR INJEKTION VON FLÜSSIGKEITEN IN EINE UNTERSEEANLAGE
METHOD FOR INJECTING FLUIDS INTO AN UNDERWATER FACILITY

(30) Priorité: 19.12.2013 FR 1363131
(43) Date de publication de la demande: 26.10.2016
(73) Titulaire: Total SA, 92400 Courbevoie (FR)
(72) Inventeur: RIVIERE, Luc, F-64320 Idron (FR); PEYRONY, Vincent, F-92500 Rueil Malmaison (FR); BEAUDONNET, Gabriel, F-92800 Puteaux (FR); HUDSON, William, F-92140 Clamart (FR)
(74) Mandataire: Cabinet Plasseraud
(86) Numéro de dépôt international: PCT/FR2014/053473
(87) Numéro de publication internationale: WO 2015/092331

(56) Documents cités:
- GB-A- 900 232
- GB-A- 2 482 470
- US-A1- 2012 085 276

## Description

### DOMAINE TECHNIQUE

L'invention se rapporte aux techniques de stockage et d'injection de fluides utilitaires dans des installations sous-marines.

### ARRIÈRE-PLAN TECHNOLOGIQUE

Ces techniques sont notamment utilisables pour injecter des produits chimiques, comme par exemple des désémulsifiants, des biocides, des inhibiteurs de corrosion, des inhibiteurs de formation d'hydrates, des inhibiteurs de dépôts ou encore des fluides hydrauliques de contrôle sur des sites offshore d'exploitation de gisements d'hydrocarbures.

Dans le cas d'une exploitation sous-marine d'un gisement d'hydrocarbures les produits chimiques sont transportés jusqu'aux têtes de puits et autres équipements sous-marins par des conduits ombilicaux depuis une plate-forme, un navire situé en surface ou bien une installation située à terre.

Du fait de la profondeur importante de certains gisements sous-marins, pouvant aller au-delà de 3000 mètres, et dans la mesure où ces installations comprennent parfois des sites satellites répartis sur une large surface, le transport des fluides utilitaires au moyen de conduits ombilicaux peut engendrer des coûts de fabrication et de maintien importants en raison des longueurs et sections des ombilicaux. En effet, un conduit ombilical comprend généralement à la fois un système de câblage pour l'alimentation électrique de l'installation sous-marine, des conduits d'acheminement de fluides hydrauliques de contrôle, des conduits d'acheminement de produits chimiques, et également des câbles de communication, contrôle et alimentation des appareils situés en eaux profondes.

Outre un coût de fabrication et de maintien important, de tels conduits ombilicaux sont soumis aux contraintes environnementales des fonds marins, par exemple des contraintes thermiques et des contraintes de pression, appelant une surveillance régulière.

Les conduits ombilicaux doivent en outre être raccordés à l'installation, et requièrent la présence d'une plate-forme ou d'un navire en surface pour assurer l'injection et la réception de fluides. Par ailleurs, le stockage, sur un navire, de produits chimiques tels le méthanol, les désémulsifiants, les biocides ou les produits empêchant la corrosion ou la formation de dépôts dans les conduits de l'installation, présente un risque environnemental non négligeable.

Il est donc recherché des alternatives aux conduits ombilicaux pour acheminer des fluides, notamment des produits chimiques, dans une installation sous-marine.

Des dispositifs et procédés d'extraction et stockage d'hydrocarbures à partir d'installations sous-marines ont été proposés. Par exemple, FR 2 776 274 A1 et DE 25 38 419 A1 proposent des bacs de stockage sous-marins comprenant un réservoir déformable en élastomère situé au fond de l'eau, relié à une installation sous-marine d'une part, et à un navire situé en surface à l'aide d'un ombilical d'autre part. Le document US 2012/0085276 A1 propose également un bac de stockage sous-marin à parois déformables situé au fond de l'eau. Ces documents ne proposent cependant aucune méthode permettant de se passer d'un conduit ombilical relié à la surface pour acheminer des fluides utilitaires vers l'installation sous-marine, et ne proposent aucune solution permettant un stockage sûr de ces fluides au fond de l'eau pendant une durée d'exploitation de plusieurs mois. Aucune méthode permettant l'injection sure et contrôlée de ces fluides n'est proposée.

Par conséquent, il est recherché un procédé permettant le stockage et l'injection efficaces et sûrs de fluides utilitaires, comme des produits chimiques, dans des installations sous-marines à partir de bacs situés au fond de l'eau.

### EXPOSE DE L'INVENTION

Pour répondre aux problèmes exposés ci-avant, la présente invention propose un procédé d'injection de fluide dans une installation sous-marine ayant les caractéristiques de la revendication 1. Le procédé comprend:
- descendre un système de stockage de fluide au fond de l'eau, le système de stockage de fluide comprenant au moins un bac de stockage à parois rigides contenant un fluide utilitaire; et
- injecter une partie au moins du fluide utilitaire dans l'installation sous-marine ; et
- remonter en surface au moins une partie du système de stockage de fluide, la partie comprenant le bac de stockage.

Ce procédé présente notamment l'avantage de ne pas nécessiter de conduit ombilical et de plate-forme ou navire en surface pour injecter un fluide utilitaire. Ce fluide utilitaire est stocké à proximité de l'installation dans un bac à parois rigides maintenu au fond de l'eau pendant toute la durée d'injection du fluide. Le procédé est particulièrement avantageux pour l'exploitation d'installations possédant de nombreux champs satellites, dans lesquels les longueurs de conduits ombilicaux nécessaires au raccord des différentes têtes de puits peuvent atteindre plusieurs dizaines de km, augmentant considérablement les coûts d'exploitation.

Le procédé permet également de maintenir un bac de stockage de fluide pendant une durée de plusieurs mois au fond de l'eau, le système de stockage de fluide comprenant des bacs à parois rigides, résistant mieux aux contraintes des fonds marins et aux contraintes de compatibilité chimique avec les fluides utilitaires que des bacs en élastomère.

L'invention peut également comprendre une pluralité de bacs de stockage de fluide contenant le même fluide utilitaire. L'utilisation d'au moins deux bacs de stockage contenant le même fluide utilitaire, à savoir un premier bac et un second bac, permet un fonctionnement en continu de l'installation. En effet, en n'injectant le fluide utilitaire que d'un seul bac de stockage de fluide à la fois, lorsque le fluide utilitaire du premier bac est épuisé, le bac supplémentaire peut constituer une réserve de fluide utilitaire assurant l'injection continue du fluide dans l'installation pendant que le premier bac est re-rempli.

La descente et la remontée du système de stockage peut avantageusement s'effectuer au moyen d'une grue ou tout autre dispositif de levage depuis une plate-forme ou un navire situé en surface.

L'expression « fluide utilitaire » peut désigner aussi bien un gaz qu'un liquide, par exemple des hydrocarbures ou bien un produit chimique tel qu'un désémulsifiant, un biocide, un inhibiteur de corrosion, un inhibiteur de formation d'hydrates, un inhibiteur de dépôts ou encore un fluide hydraulique de contrôle.

De manière avantageuse, le bac de stockage peut comprendre une cloison formant piston mobile séparant le fluide utilitaire du milieu marin, et l'injection du fluide utilitaire peut comprendre une translation de la cloison.

En ne maintenant qu'une simple cloison mobile entre le milieu marin et le fluide utilitaire, le procédé objet de l'invention peut présenter l'avantage de pouvoir être effectué dans une configuration hydrostatique. En effet, lorsque la cloison mobile est à l'arrêt, la pression dans la portion du bac contenant le fluide utilitaire peut être égale à la pression régnant dans le milieu marin. De cette manière, il est possible de fabriquer un bac de stockage de fluide comprenant des parois rigides plus légères, ne nécessitant pas une résistance à des différences de pression supérieures à quelques milliers de hPa.

Selon l'invention, le système de stockage comprend une pompe connectée au bac de stockage par un premier conduit et à ladite installation sous-marine par un second conduit, et l'injection du fluide utilitaire peut comprendre la mise en fonctionnement de la pompe.

L'utilisation d'une pompe pour provoquer le déplacement de la cloison mobile du bac de stockage peut permettre de s'affranchir d'un actionneur mécanique exerçant une pression sur la cloison mobile du bac de stockage de fluide. La pompe provoque le déplacement de la cloison mobile et la circulation du fluide utilitaire en créant une différence de pression entre le milieu marin et le fluide utilitaire.

L'usage d'une pompe permet de séparer du bac l'élément actionnant le déplacement du piston du bac de stockage de fluide. Notamment, il est possible de prévoir sur le système de stockage plusieurs modules indépendants reliés les uns aux autres. Ainsi, un module peut comprendre les pompes, tandis qu'un autre module peut comprendre les bacs de stockage de fluide. Les pompes possèdent une durée d'exploitation supérieure à celle du cycle d'utilisation des bacs de stockage de fluide. Elles peuvent rester au fond de l'eau pendant plus d'un an, tandis que les bacs de stockage de fluide sont avantageusement remontés à la surface lorsque tout le fluide utilitaire qu'ils contiennent a été épuisé, par exemple au bout de quelques mois.

L'utilisation de pompes appelle un affinement supplémentaire de la mise en oeuvre du procédé. Notamment, le système de stockage comprend un bac d'accumulation relié à la pompe et à l'installation sous-marine, et comprend au moins une vanne sur une portion de troisième conduit reliant le bac d'accumulation à l'installation sous-marine. L'injection du fluide utilitaire comprend:
- remplir le bac d'accumulation avec un volume de fluide utilitaire; et
- injecter une partie du volume dans l'installation sous-marine en ouvrant la vanne.

De cette manière, il est possible de contrôler plus finement la quantité de fluide utilitaire injectée dans l'installation sous-marine, notamment lorsque les quantités à injecter sont inférieures aux volumes injectés par l'actionnement des pompes. Dans ce mode de réalisation, le bac d'accumulation peut servir de réservoir intermédiaire, maintenu à une pression légèrement supérieure, typiquement supérieure de un millibar à une dizaine de bars, à la pression de l'installation sous-marine, et dont le contenu peut être injecté dans l'installation sous-marine à l'aide d'un contrôle précis de l'ouverture et de la fermeture d'une vanne.

Selon un mode de réalisation de l'invention, l'injection du fluide utilitaire peut se dérouler sur une durée comprise entre un mois et un an avant la remontée en surface de ladite partie du système de stockage.

Une durée supérieure à un mois présente un avantage considérable en termes de coûts d'entretien et de remplacement de bacs usagés. En effet, si le système de stockage de fluide et les bacs qu'il contient sont aptes à résister aux contraintes régnant au fond de l'eau, l'intervention d'une plate-forme ou d'un navire en surface pour remonter des bacs de stockage de fluide ou d'autres modules du système, peut s'effectuer avec une fréquence moindre.

L'injection de fluide utilitaire peut s'effectuer en continu à un rythme de quelques dizaines de litres par heure, pour des produits chimiques tels que par exemple des désémulsifiants, des inhibiteurs de corrosion, des inhibiteurs de formation d'hydrates, des inhibiteurs de dépôts. Par contre, certains autres produits peuvent ne pas être injectés en continu, comme les biocides qui peuvent être injectés de façon sporadique à raison, par exemple, d'environ deux cent litres par heure, cinq heures par semaine.

Avantageusement, un système de mesure du fluide utilitaire contenu dans le bac de stockage peut être inclus.

De cette manière, il est possible de connaître le volume de fluide utilitaire présent dans le bac de stockage de fluide ce qui permet d'anticiper un remplacement ou un remplissage de ce dernier. Il est ainsi également possible d'assurer un contrôle de la quantité de fluide utilitaire injectée dans l'installation sous-marine.

Selon un mode de réalisation de l'invention, le système de stockage de fluide peut comprendre au moins un conduit de ravitaillement du bac de stockage, et le procédé peut comprendre en outre:
- descendre un bac de ravitaillement contenant du fluide utilitaire au niveau du conduit de ravitaillement, et
- remplir le bac de stockage avec le fluide utilitaire du bac de ravitaillement, et
- remonter en surface le bac de ravitaillement.

De cette manière, il peut ne plus être nécessaire de remonter les bacs de stockage de fluide à la surface. L'utilisation d'un bac de ravitaillement permet d'alléger la structure à manipuler depuis une plate-forme ou un navire pour remplir le bac de stockage de fluide.

Selon un mode de réalisation, le système de stockage de fluide peut comprendre au moins un ombilical de ravitaillement connecté au bac de stockage d'une part, et à un réservoir de fluide utilitaire en surface d'autre part, l'ombilical de ravitaillement effectuant un remplissage du bac de stockage.

Ce mode de réalisation permet de maintenir un contrôle permanent sur la quantité de fluide utilitaire contenue dans le bac de stockage. Un remplissage du bac de stockage depuis la surface permet de maintenir ce dernier plus longtemps au fond de l'eau, et de ne le remonter en surface que pour des opérations de maintenance.

### DESCRIPTIF DES FIGURES

Le procédé objet de l'invention, sera mieux compris à la lecture de la description qui suit d'exemples de réalisations présentés à titre illustratif, aucunement limitatifs, et à l'observation des dessins ci-après sur lesquels :
- la figure 1 est une représentation en perspective schématique d'un système de stockage en sous-marin à proximité d'un puits de production d'hydrocarbures en eau profonde; et
- la figure 2 est une représentation schématique en vue de dessus d'un système de stockage et injection de fluide selon un mode de réalisation; et
- la figure 3 est une représentation schématique en vue de dessus d'un module comprenant un bac de stockage et injection de fluide; et
- la figure 4 est une représentation schématique en coupe d'un bac de stockage et injection de fluide; et
- la figure 5 est une représentation schématique en vue de face d'une portion d'un système de stockage et injection de fluide selon un mode de réalisation.

Pour des raisons de clarté, les dimensions des différents éléments représentés sur ces figures ne sont pas nécessairement en proportion avec leurs dimensions réelles. Sur les figures, des références identiques correspondent à des éléments identiques.

### DESCRIPTION DÉTAILLÉE

Suivant l'invention, un procédé d'injection de fluide dans une installation sous-marine comprend une première étape, consistant à descendre un système de stockage et d'injection de fluide au fond de l'eau. L'objectif du procédé étant d'injecter un fluide utilitaire, le système de stockage et d'injection comprend au moins un bac de stockage rempli, initialement, d'un fluide utilitaire. Ce bac de stockage de fluide est relié par l'intermédiaire d'un conduit à une installation. Typiquement, cette installation consiste en une tête de puits d'exploitation d'hydrocarbures. Toutefois d'autres installations peuvent bénéficier de l'invention présentée ici.

Une fois le système descendu et installé au fond de l'eau, une phase d'exploitation peut avoir lieu, au cours de laquelle le fluide utilitaire contenu dans le bac de stockage est injecté, de manière continue ou intermittente, dans l'installation. Différents moyens peuvent être mis en oeuvre pour injecter le fluide utilitaire. Il peut notamment être envisagé d'utiliser une pompe, reliant le bac de stockage de fluide à l'installation.

La figure 1 représente un exemple de système de stockage en sous-marin à proximité d'un puits de production d'hydrocarbures en eau profonde. Une tête de puits 100 située au fond de l'eau est alimentée par des conduits 6 en fluide utilitaire issus d'un système de stockage et injection de fluides 1. Ce système de stockage et injection de fluides 1 se compose entre autres de bacs de stockage 21. Les hydrocarbures extraits peuvent typiquement être acheminés en surface depuis la tête de puits 100 par un conduit 106.

Une fois que l'injection du fluide utilitaire a été réalisée, que l'injection n'est plus nécessaire ou bien lorsque le bac de stockage de fluide a été vidé de son contenu, une étape finale consiste à remonter en surface le système de stockage ou une partie de celui-ci comprenant au moins le bac de stockage de fluide.

Il va à présent être décrit plus en détail les différents éléments participant à la mise en oeuvre de ce procédé d'injection de fluide utilitaire.

Dans un mode de réalisation particulier de l'invention représenté sur la figure 2, le système de stockage et injection de fluides 1 comprend plusieurs modules 11. Dans cet exemple, on distingue huit modules 11 comprenant chacun un bac de stockage de fluide 21-24, et quatre modules comprenant chacun deux pompes 5.

L'agencement de ces différents modules 11 peut différer de celui représenté sur la figure 2, notamment en vue de rapprocher les pompes 5 des bacs de stockage de fluide 21-24, ou pour s'adapter à la configuration du fond marin à proximité de l'installation 100. Il se peut également qu'un module 11 ne contienne qu'une seule pompe 5.

Un exemple de module 11 est représenté à la figure 3, représentant un bac de stockage 21 muni d'un élément de raccord 70 à un conduit. Le module 11 comprend des moyens d'accroche 14 à un dispositif de levage. Ces moyens d'accroche 14 peuvent par exemple se présenter sous la forme d'ouvertures réalisées dans une armature métallique, destinées à recevoir un crochet, un mousqueton ou tout autre système d'accroche, par exemple au câble d'une grue ou à un treuil.

De manière avantageuse, le système de stockage et injection 1 comprend au moins deux bacs de stockage de fluide pour un même type de fluide utilitaire 30, de manière à pouvoir remplacer un bac de stockage vide sans avoir à interrompre l'injection dudit fluide dans l'installation 100.

Des premiers conduits 7 reliant les bacs de stockage de fluide 21-24 aux pompes 5 sont prévus. La connexion de ces premiers conduits 7 s'effectue par des techniques bien connues, et peut par exemple faire intervenir un robot télécommandé.

Des seconds conduits 6 sont prévus pour relier les pompes 5 à l'installation sous-marine 100. Les longueurs des premiers 7 et seconds 6 conduits sont réduites de manière à réduire les risques d'endommagement de ces conduits 6, 7. Ces conduits 6 et 7 peuvent être soit de type rigide, soit de type flexible.

Comme représenté sur la figure 2, un module 11 contenant deux pompes 5 comprend un collecteur 260 prévu sur une armature du système de stockage 1. Le second conduit 6 s'étend depuis le collecteur 260 jusqu'à l'installation sous-marine 100. Le raccord entre la pompe 5 et le collecteur 260 s'effectue au moyen d'un conduit intermédiaire 60. Ce conduit intermédiaire 60 peut être soit de type rigide, soit de type flexible.

De cette manière, le système de stockage 1 permet de réduire l'interaction directe avec les éléments de l'installation sous-marine 100. L'utilisation d'un conduit intermédiaire 60 couplé à un collecteur 260 permet de remonter en surface pour maintenance une pompe 5 défectueuse sans avoir à déconnecter le second conduit 6 de l'installation 100. Comme représenté sur la figure 2, il est prévu un bac d'accumulation 8, relié au second conduit 6 d'une part, et à un troisième conduit 16 d'autre part, de section plus petite, reliant le bac d'accumulation 8 à l'installation 100. Une vanne 9, par exemple une électrovanne, est placée sur le troisième conduit 16.

De cette manière, la vanne 9 étant fermée, la pompe 5 est utilisée dans un premier temps pour remplir le bac d'accumulation 8. Ce bac d'accumulation 8 est apte à résister à une pression extérieure élevée, par exemple une pression dépassant cent mille hPa. Ensuite, le contrôle du débit de fluide utilitaire 30 injecté dans l'installation 100 s'effectue en contrôlant l'ouverture de la vanne 9.

L'injection du fluide utilitaire 30 s'effectue d'ordinaire par actionnement d'une pompe 5, créant alors une dépression dans le fluide utilitaire 30 du bac de stockage de fluide 21-24 auquel la pompe 5 est reliée. Cependant, le débit de fluide utilitaire 30 injecté est difficilement contrôlable et dépend essentiellement de la puissance et du mode de fonctionnement de la pompe 5. Pour des applications nécessitant une plus grande finesse dans le contrôle du débit de fluide utilitaire 30 injecté, l'ajout du bac d'accumulation 8 décrit plus haut autorise l'injection de fluide utilitaire 30 avec un faible débit.

Lorsque le niveau de fluide utilitaire 30 contenu dans un bac de stockage de fluide 21-24 atteint un niveau critique ou lorsque le fluide est épuisé, trois options sont envisagées pour remplacer le fluide utilitaire manquant dans le bac de stockage en question.

Une première possibilité consiste à remonter le bac de stockage de fluide 21-24 vide à la surface à l'aide d'une grue ou de tout autre dispositif de levage prévu sur une plate-forme ou un navire. Pour ce faire, les moyens d'accroche 14 sont disposés sur les quatre coins d'un module amovible du système 1 comme représenté sur les figures 2 et 3.

De cette manière, il est possible d'assurer une stabilité du système de stockage et injection 1 lors de la manipulation par le dispositif de levage.

Une seconde possibilité consiste à utiliser un bac de ravitaillement 270 descendu par un dispositif de levage tel que, par exemple, une grue depuis une plate-forme ou un navire. Pour les petits volumes, ce bac de ravitaillement 270 peut également être fixé à un robot télécommandé. Ce bac de ravitaillement 270, peut contenir un volume de fluide utilitaire inférieur à celui d'un bac de stockage de fluide 21-24, et peut servir à remplir au moins partiellement un bac de stockage vide. Comme représenté sur la figure 2, le bac de ravitaillement comprend avantageusement un système d'accroche 271 à un réceptacle 211 prévu sur le système de stockage 1. Le système d'accroche 271 s'emboite avantageusement dans le réceptacle 211, et des conduits, non représentés, permettent de transvaser le contenu du bac de ravitaillement 270 au bac de stockage de fluide 21-24. Il est possible de prévoir un réceptacle 211 sur chaque module comprenant un bac de stockage de fluide 21-24.

Un tel moyen pour remplir un bac de stockage de fluide sans le remonter peut s'avérer avantageux lorsque le bac de stockage en question n'est présent qu'en un seul exemplaire dans le système de stockage 1. Il peut également présenter l'avantage de ne pas nécessiter une déconnexion des premiers conduits 7.

Une troisième possibilité consiste à déployer, depuis un navire de ravitaillement, un ombilical de ravitaillement se connectant au réceptacle 211. Le ravitaillement en produit est alors réalisé en transférant directement le produit depuis le navire de ravitaillement vers le bac de stockage de fluide 21-24 au moins partiellement vide via l'ombilical de ravitaillement. Cette méthode permet le transfert de larges volumes de produits. L'ombilical de ravitaillement possède soit une ligne dédiée à chaque produit, soit une seule ligne commune à tous les produits. Dans ce dernier cas, cette ligne peut être vidangée et nettoyée entre le ravitaillement de chaque produit.

La figure 4 représente un exemple de bac de stockage de fluide 20 contenant un fluide utilitaire 30. Différentes formes sont envisageables pour le bac de stockage 20, une forme cylindrique étant particulièrement avantageuse. Tel que représenté sur la figure 4, le bac de stockage de fluide 20 possède une surface supérieure 202 présentant des orifices 203.Cette surface supérieure 202 permet au milieu marin 3 de pénétrer dans le bac de stockage 20 jusqu'à une cloison mobile 40. La présence d'une telle surface perforée 202 solidaire du bac de stockage de fluide 20 permet notamment de faciliter sa manipulation en bornant le mouvement de la cloison mobile 40, et facilite l'installation d'un capteur 204 destiné à mesurer le volume de fluide utilitaire 30 présent dans le bac de stockage de fluide 20.

Le capteur 204 peut avantageusement être un dispositif de type sonar, mesurant la position de la cloison mobile 40 dans le bac de stockage de fluide 20, permettant ainsi d'en déduire le volume de fluide utilitaire 30 restant.

Par ailleurs, la surface 202 comprend des moyens de fixation 201 à une armature du système de stockage et injection 1. Ces moyens peuvent par exemple être des ouvertures ou des encoches prévues pour s'emboîter sur des éléments de forme complémentaire sur le système de stockage 1.

La cloison mobile 40 possède avantageusement une hauteur suffisante pour garantir une translation sans risque d'inclinaison de la cloison 40 dans le bac de stockage 20. À titre d'exemple, une hauteur de cinquante centimètres répond à ce critère. La hauteur de la cloison mobile 40 peut être plus petite. Par exemple, lorsque le bac de stockage possède une forme cylindrique, la cloison mobile 40 présente moins de risque de subir un arcboutement en coulissant dans le bac. Une hauteur de moins de quarante centimètres pour la cloison mobile 40 peut alors être prévue.

La cloison 40 comprend au moins un système de guidage 41. Ces systèmes de guidage 41 ont une forme qui épouse celle de la section transversale du bac de stockage de fluide 20. Sur la figure 4, le système de guidage 41 représenté est un joint, en contact avec la paroi du bac de stockage 20.

Le système de guidage 41 permet de favoriser un déplacement rectiligne de la cloison 40 dans le bac de stockage 20.

La cloison mobile 40 comprend au moins un joint d'étanchéité 42, en un matériau compatible avec la nature du fluide utilitaire 30 stocké dans le bac 20. Ce joint d'étanchéité peut jouer le rôle de système de guidage.

Ce joint d'étanchéité 42 empêche le fluide utilitaire 30 de se mélanger avec le milieu marin 3 malgré le déplacement de la cloison 40. Il assure ainsi l'étanchéité du bac de stockage 20, et sépare efficacement le milieu marin 3 du fluide utilitaire 30.

Le bac de stockage de fluide 20 représenté sur la figure 4 fonctionne dans une configuration quasi-hydrostatique, c'est-à-dire que la pression dans le fluide utilitaire 30 est égale ou bien voisine de celle du milieu marin 3. La différence de pression entre les deux milieux ne dépasse pas, par exemple, le millier d'hPa.

Comme représenté sur la figure 4, le bac de stockage de fluide 20 comprend, dans sa partie inférieure, une ouverture et un élément de raccord 70. Tel que représenté sur la figure 5, le raccord 70 est destiné à être connecté à un conduit 71. En plaçant une telle ouverture dans la partie inférieure du bac de stockage de fluide 20, le fluide utilitaire 30 peut s'échapper du bac de stockage 20 par l'élément de raccord 70 jusqu'à ce que la cloison mobile 40 arrive en butée contre la surface inférieure du bac de stockage de fluide 20.

La figure 5 représente schématiquement en vue de face un exemple de réalisation du système de stockage et d'injection de fluide 1, comprenant notamment un module 11 comportant une armature rigide munie de moyens d'attache 14 à un dispositif de levage permettant de soulever au moins une partie du système 1. Sur cette représentation schématique, le système comporte deux rangées de bacs de stockage de fluide 20, ces derniers étant munis chacun de moyens de fixation 201 entre eux et à l'armature du système de stockage 1. Le module 11 de la figure 4 comprend deux bacs de stockage 20 amovibles.

L'armature du module 11 est configurée pour faciliter l'insertion des bacs de stockage de fluide 20 sur le système de stockage 1 et assurer la stabilité des bacs de stockage 20 dans le module 11.

Le module 11 comprend sur son armature les conduits 71, requis pour les transferts de fluide, reliés à un répartiteur 710.

Ce répartiteur 710 permet de basculer entre l'injection du fluide utilitaire 30 depuis un bac de ravitaillement 270 par le réceptacle 211, et l'injection du fluide utilitaire 30 depuis un bac de stockage 20 vers l'installation 100.

L'invention ne se limite pas aux modes de réalisations présentés ci-avant à titre d'exemple et peut comprendre d'autres modes de réalisation équivalents.

Par exemple, le système de stockage 1 peut ne comprendre qu'un seul bac de stockage de fluide 20 pour un type de fluide utilitaire 30 donné. L'armature 11 peut aussi faire partie intégrante d'un tel bac de stockage de fluide 20. Les bacs de stockage peuvent être maintenus au fond de l'eau en cas d'interruption de l'exploitation d'un gisement, pour ensuite être réutilisés rapidement lors d'une reprise de l'exploitation.

La forme des bacs de stockage de fluide peut ne pas être cylindrique, notamment en vue d'optimiser le stockage des bacs, d'optimiser l'utilisation de l'espace au sein d'un module 11 et faciliter l'installation des bacs de stockage au fond de l'eau.

Les systèmes de guidage et d'étanchéité décrits ci-avant peuvent se présenter sous d'autres formes que des joints. D'autres moyens peuvent permettre d'assurer les fonctions de guider la cloison mobile coulissant dans le bac de stockage et maintenir une étanchéité entre le fluide utilitaire du bac de stockage et le milieu marin. Par exemple un anneau métallique de diamètre légèrement inférieur au diamètre du bac peut être prévu. Plusieurs roulettes ou patins, par exemple trois ou quatre roulettes, répartis le long du bord du piston peuvent également remplir ces fonctions.

## Revendications

1. Procédé d'injection de fluide dans une installation sous-marine (100), le procédé comprenant:
- descendre un système de stockage (1) de fluide au fond de l'eau, le système de stockage de fluide comprenant au moins un bac de stockage (20-24) à parois rigides contenant un fluide utilitaire (30), le système de stockage (1) comprenant une pompe (5) connectée au bac de stockage (20-24) par un premier conduit (7) et à ladite installation sous-marine (100) par un second conduit (6), le système de stockage (1) comprenant en outre un bac d'accumulation (8) relié à la pompe (5) et à l'installation sous-marine (100), et comprenant au moins une vanne (9) sur une portion de troisième conduit (16) reliant le bac d'accumulation à l'installation sous-marine;
- remplir le bac d'accumulation (8), la vanne (9) étant fermée, avec un volume de fluide utilitaire (30) en mettant en fonctionnement la pompe (5); et
- injecter une partie dudit volume dans l'installation sous-marine (100) en ouvrant ladite vanne (9); et
- remonter en surface au moins une partie du système de stockage de fluide, ladite partie comprenant le bac de stockage.

2. Procédé selon la revendication 1, dans lequel le bac de stockage (20-24) comprend une cloison (40) formant piston mobile séparant le fluide utilitaire (30) du milieu marin (3), et dans lequel l'injection du fluide utilitaire comprend une translation de ladite cloison (40).

3. Procédé selon l'une quelconque des revendications précédentes, dans lequel l'injection du fluide utilitaire se déroule sur une durée comprise entre un mois et un an avant remontée en surface de ladite partie du système de stockage.

4. Procédé selon l'une quelconque des revendications précédentes, **caractérisé en ce que** l'injection du fluide utilitaire comprend :
- mesurer un volume de fluide utilitaire (30) contenu dans le bac de stockage (20-24).

5. Procédé selon l'une quelconque des revendications précédentes, dans lequel le système de stockage de fluide (1) comprend au moins un conduit de ravitaillement du bac de stockage (20-24), le procédé comprenant en outre:
- descendre un bac de ravitaillement (270) contenant du fluide utilitaire (30) au niveau du conduit de ravitaillement;
- remplir le bac de stockage (20-24) avec le fluide utilitaire du bac de ravitaillement; et
- remonter en surface le bac de ravitaillement.

6. Procédé selon l'une quelconque des revendications précédentes, dans lequel le système de stockage de fluide (1) comprend au moins un ombilical de ravitaillement connecté au bac de stockage (20-24) d'une part, et à un réservoir de fluide utilitaire en surface d'autre part, le procédé comprenant :
- remplir le bac de stockage au moyen de l'ombilical de ravitaillement.

## Patentansprüche

1. Verfahren zum Injizieren von Fluid in eine Unterwasseranlage (100), wobei das Verfahren aufweist:
- Absenken eines Fluidspeichersystems (1) auf den Boden des Gewässers, wobei das Fluidspeichersystem mindestens einen steifwandigen Speicherbehälter (20-24) aufweist, der ein Nutzfluid (30) enthält, wobei das Speichersystem (1) eine Pumpe (5) aufweist, die über eine erste Leitung (7) mit dem Speicherbehälter (20-24) und über eine zweite Leitung (6) mit der Unterwasseranlage (100) verbunden ist, wobei das Speichersystem (1) ferner einen mit der Pumpe (5) und mit der Unterwasseranlage (100) verbundenen Akkumulationsbehälter (8) aufweist und mindestens ein Ventil (9) an einem Abschnitt einer dritten Leitung (16) aufweist, der den Akkumulationsbehälter mit der Unterwasseranlage verbindet;
- Füllen des Akkumulationsbehälters (8), bei geschlossenem Ventil (9), mit einem Nutzfluidvolumen (30) durch Einschalten der Pumpe (5); und
- Injizieren eines Teils des Volumens in die Unterwasseranlage (100) durch Öffnen des Ventils (9); und
- Zurückbringen mindestens eines Teils des Fluidspeichersystems an die Oberfläche, wobei der Teil den Speicherbehälter aufweist.

2. Verfahren nach Anspruch 1, in welchem der Speicherbehälter (20-24) eine Trennwand (40) aufweist, die einen beweglichen Kolben bildet, der das Nutzfluid (30) von der marinen Umgebung (3) trennt, und in welchem das Injizieren des Nutzfluides eine Verschiebung der Trennwand (40) aufweist.

3. Verfahren nach einem der vorstehenden Ansprüche, in welchem das Injizieren des Nutzfluides über eine Zeitdauer von einem Monat bis zu einem Jahr erfolgt, bevor der Teil des Speichersystems wieder an die Oberfläche gebracht wird.

4. Verfahren nach einem der vorstehenden Ansprüche, **dadurch gekennzeichnet, dass** das Injizieren des Nutzfluides aufweist:
- Messen eines in dem Speicherbehälter (20-24) enthaltenen Nutzfluidvolumens (30).

5. Verfahren nach einem der vorstehenden Ansprüche, in welchem das Fluidspeichersystem (1) mindestens eine Versorgungsleitung des Speicherbehälters (20-24) aufweist, wobei das Verfahren ferner aufweist:
- Absenken eines Versorgungsbehälters (270), der Nutzfluid (30) enthält, bis zur Höhe der Versorgungsleitung;
- Füllen des Speicherbehälters (20-24) mit dem Nutzfluid des Versorgungsbehälters; und
- Zurückbringen des Versorgungsbehälters an die Oberfläche.

6. Verfahren nach einem der vorstehenden Ansprüche, in welchem das Fluidspeichersystem (1) mindestens eine Direktversorgungsleitung aufweist, die mit dem Speicherbehälter (20-24) einerseits und einem Nutzfluidreservoir an der Oberfläche andererseits verbunden ist, wobei das Verfahren aufweist:
- Füllen des Speicherbehälters mit Hilfe der Direktversorgungsleitung.

## Claims

1. Method for injecting fluid into an underwater facility (100), the method comprising:
- lowering a fluid-storage vessel (1) to the bottom of the water, the fluid-storage system comprising at least one storage vessel (20-24) with rigid walls containing a functional fluid (30), the storage system (1) comprising a pump (5) connected to the storage vessel (20-24) by a first duct (7) and to said underwater facility (100) by a second duct (6), the fluid-storage system (1) comprising an accumulation vessel (8) connected to the pump (5) and to the underwater facility (100), and comprising at least one valve (9) over a portion of the third duct (16) connecting the accumulation vessel to the underwater facility;
- filling the accumulation vessel (8), the valve (9) being closed, with a volume of functional fluid (30) by putting the pump (5) into operation; and
- injecting a portion of said volume into the underwater facility (100) by opening said valve (9); and
- raising at least one portion of the fluid-storage system back up to the surface, said portion including the storage vessel.

2. Method according to claim 1, wherein the storage vessel (20-24) comprises a partition (40) forming a mobile piston that separates the functional fluid (30) from the sea environment (3), and wherein the injecting of the functional fluid comprises a translation of said partition (40).

3. Method as claimed in any preceding claim, wherein injecting of the functional fluid takes place over a duration between one month and one year before raising said portion of the storage system back to the surface.

4. Method as claimed in any preceding claim, **characterised in that** injecting of the functional fluid comprises:
- measuring a volume of functional fluid (30) contained in the storage vessel (20-24).

5. Method as claimed in any preceding claim, wherein the fluid-storage system (1) comprises at least one replenishing duct of the storage vessel (20-24), with the method further comprising:
- lowering a replenishing vessel (270) containing functional fluid (30) at the level of the replenishing duct;
- filling the storage vessel (20-24) with the functional fluid of the replenishing vessel; and
- raising the replenishing vessel back up to the surface.

6. Method as claimed in any preceding claim, wherein the fluid-storage system (1) comprises at least one replenishing umbilical connected to the storage vessel (20-24) on the one hand, and to a reservoir of functional fluid on the surface on the other hand, with the method comprising:
- filling the storage vessel by means of the replenishing umbilical.
